# EUROPÄISCHE PATENTSCHRIFT

(11) **EP 3 139 125 B1**
(45) Veröffentlichungstag und Bekanntmachung des Hinweises auf die Patenterteilung: **19.12.2018**
(21) Anmeldenummer: 16185266.0
(22) Anmeldetag: 23.08.2016
(51) Int. Cl.: F41H 11/04

(54) **DROHNENABWEHRANLAGE ZUM ABWEHREN VON FREMDDROHNEN**
DRONE DEFENCE INSTALLATION FOR REPELLING UNKNOWN DRONES
INSTALLATION DE DEFENSE PAR DRONE CONTRE LES DRONES ETRANGERS

(30) Priorität: 03.09.2015 DE 102015011579
(43) Veröffentlichungstag der Anmeldung: 08.03.2017
(73) Patentinhaber: MBDA Deutschland GmbH, 86529 Schrobenhausen (DE)
(72) Erfinder: Brodersen, Stephan, 85296 Rohrbach (DE)
(74) Vertreter: Isarpatent

(56) Entgegenhaltungen:
- EP-A1- 0 737 841
- WO-A1-2014/203243
- GB-A- 2 374 134
- GB-A- 2 410 786
- US-A1- 2008 291 075
- US-A1- 2011 127 328
- US-B1- 9 085 362

## Beschreibung

Die vorliegende Erfindung betrifft ein Abwehrsystem zum Abwehren von Fremddrohnen. Weiterhin betrifft die Erfindung eine Drohnenabwehranlage zum Abwehren von Fremddrohnen, wobei die Drohnenabwehranlage vorteilhafterweise ein Abwehrsystem, wie zuvor genannt, umfasst. Schließlich betrifft die Erfindung ein Verfahren zum Abwehren von Fremddrohnen.
Aus dem Stand der Technik sind Drohnen in Form von Multicoptern bekannt. Solche Multicopter lassen sich kostengünstig herstellen und haben sich zu einem Massenprodukt entwickelt. Bekannte Multicopter können mit Nutzlasten versehen werden, wie insbesondere mit Kameras, GPS-Modulen oder Wirkmittel, wie insbesondere Sprengstoff. Somit können derartige Drohnen Wegpunkte selbstständig abfliegen und Szenerien aus der Luft aufnehmen. Eine Drohnenabwehranlage des Standes der Technik ist aus US 9,085,362 B1 bekannt. Aufgrund der allgemeinen Verfügbarkeit derartig leistungsfähiger Systeme sind jedoch auch unerwünschte Vorfälle nicht auszuschließen. So lassen sich mit Drohnen in Form von Multicoptern sensible Bereiche wie Atomkraftwerke, Botschaften oder mit Menschen gefüllte Stadien überfliegen. Dies stellt ein potenzielles Sicherheitsrisiko dar, dem mit bekannten Mitteln aus dem Stand der Technik nicht zu begegnen ist. Besonders kritisch ist das Auftreten von Drohnen in einem Schwarm.
Im Rahmen der Erfindung und der nachfolgenden Beschreibung werden unter Drohnen Multicopter und auch ferngesteuerte oder autonom fliegende Fluggeräte angesehen. Insbesondere sind derartige Drohnen, Multicopter oder Fluggeräte propellergetrieben. Bevorzugt liegt ein maximales Gewicht einer Drohne bei 5 kg, insbesondere bei 10 kg, vorteilhafterweise bei 25 kg, besonders bevorzugt bei 50 kg. Es ist Aufgabe der Erfindung, ein Abwehrsystem zur Abwehr von Fremddrohnen sowie eine entsprechende Drohnenabwehranlage bereitzustellen, die bei einfacher und kostengünstiger Herstellung und Montage ein sicheres und zuverlässiges Abwehren von Fremddrohnen erlaubt. Außerdem ist es Aufgabe der Erfindung, ein derartiges Verfahren anzugeben.

Gelöst wird die Aufgabe durch eine Drohnenabwehranlage nach dem Anspruch 1 und ein Verfahren nach dem Anspruch 8. Somit wird die Aufgabe nicht gelöst durch nur ein Abwehrsystem zum Abwehren von Fremddrohnen. Das Abwehrsystem umfasst zumindest eine Abwehrdrohne. Die Abwehrdrohne ist vorteilhafterweise eine Drohne, wie zuvor beschrieben. Besonders vorteilhaft ist die Abwehrdrohne propellergetrieben, wobei der Antrieb der Abwehrdrohne ein Schweben der Abwehrdrohne in der Luft ermöglicht. Außerdem ist vorteilhafterweise vorgesehen, dass mit der Abwehrdrohne eine Nutzlast transportierbar ist, die zumindest einem Drittel des Eigengewichts der Abwehrdrohne, bevorzugt zumindest einer Hälfte des Eigengewichts der Abwehrdrohne, besonders vorteilhaft zumindest dem gesamten Eigengewicht der Abwehrdrohne, entspricht. Weiterhin umfasst das Abwehrsystem eine Einfangvorrichtung. Mit der Einfangvorrichtung ist die abzuwehrende Fremddrohne einfangbar. Auf diese Weise ist insbesondere verhinderbar, dass die abzuwehrende Fremddrohne unkontrolliert auf die Erdoberfläche zurückfällt. Erfindungsgemäß ist vorgesehen, dass die Einfangvorrichtung an der Abwehrdrohne befestigt ist. Somit erlaubt das Abwehrsystem eine Abwehr von Fremddrohnen auch über Gebieten, auf denen ein Absturz von Drohnen oder Drohnenteilen zu verhindern ist. Dabei kann es sich insbesondere um Gebiete handeln, auf denen Menschenansammlungen abgehalten werden. Mit dem erfindungsgemäßen Abwehrsystem lassen sich somit auch Fremddrohnen abwehren, die sich über Menschenansammlungen befinden. Dabei ist eine Gefährdung der Menschenansammlung ausgeschlossen.
Die Unteransprüche haben bevorzugte Weiterbildungen der Erfindung zum Inhalt. Bevorzugt ist vorgesehen, dass die Einfangvorrichtung ein Netz ist. Das Netz ist insbesondere derart stabil ausgelegt, dass das Netz von einem Propeller der Fremddrohne nicht zerstörbar ist. Das Netz kann insbesondere die Form eines Topfes annehmen, um eine Fremddrohne darin aufnehmen zu können. Alternativ kann das Netz von mehreren, insbesondere zumindest zweien, Abfangdrohnen gespannt werden, um eine Flugbahn der Fremddrohne zu beeinflussen. Hierzu weisen die Abfangdrohnen besonders bevorzugt eine Kommunikationsvorrichtung auf, über die eine Abstimmung der einzelnen Abfangdrohnen ermöglicht ist. Auf diese Weise ist sichergestellt, dass das Netz stets in einem gespannten Zustand verbleibt.
Um die Fremddrohne anfliegen zu können, weisen die Abfangdrohnen besonders vorteilhaft einen Datenlink auf. Über den Datenlink lassen sich insbesondere Signale empfangen, die zum Anfliegen der Fremddrohne notwendig sind. Bei solchen Signalen kann es sich vorteilhafterweise um eine Position, eine Höhe und/oder eine Geschwindigkeit der Fremddrohne handeln. Alternativ ist vorgesehen, dass die Abwehrdrohne zumindest einen Sensor aufweist. Mit dem Sensor ist vorteilhafterweise die Fremddrohne detektierbar. Bei dem Sensor kann es sich insbesondere um einen optischen Sensor oder um einen Radarsensor handeln. Durch den Sensor ist es der Abwehrdrohne ermöglicht, autonom die Fremddrohne anzufliegen und somit abzuwehren.

Die vorliegende Erfindung betrifft unter anderem eine Drohnenabwehranlage zur Abwehr von Fremddrohnen aus einem Überwachungsraum. Die Drohnenabwehranlage umfasst eine Sensoreinheit, eine Abwehreinheit, und eine Steuerungseinheit. Die Sensoreinheit kann insbesondere eine Vielzahl von Sensorsystemen umfassen. Dabei ist vorgesehen, dass mit jedem, insbesondere mit jedem einzelnen, Sensorsystem der Überwachungsraum abtastbar ist. Die Abwehreinheit kann eine Vielzahl von Abwehrsystemen umfassen, wobei zumindest ein Abwehrsystem das Abwehrsystem wie zuvor beschrieben ist. Die Steuereinheit dient zum Ansteuern der Sensoreinheit und der Abwehreinheit. Dabei ist vorgesehen, dass die Vielzahl von Sensorsystemen eingerichtet ist, zumindest eine Fremddrohne zu erfassen. Das Erfassen der Fremddrohne durch das Sensorsystem erfolgt insbesondere dann, wenn sich die Fremddrohne innerhalb des Überwachungsraums befindet. Die Vielzahl von Abwehrsystemen ist eingerichtet, zumindest eine Fremddrohne zu bekämpfen. Dabei wird im Rahmen der Erfindung unter Bekämpfen verstanden, dass die Fremddrohne aus dem Überwachungsraum entfernt oder zerstört wird. Die Steuerungseinheit ist schließlich eingerichtet, zumindest ein Sensorsystem aus der Vielzahl der Sensorsysteme zum Abtasten des Überwachungsraums zu aktivieren. Weiterhin ist die Steuervorrichtung eingerichtet, die übrigen Sensorsysteme der Sensoreinheit zu deaktivieren und insbesondere bei Bedarf wieder zu aktivieren. Weiterhin ist die Steuervorrichtung eingerichtet, zumindest eine Abwehreinheit zum Einwirken in den Überwachungsraum auszuwählen. Somit ermöglicht die Drohnenabwehranlage eine Vielzahl von unterschiedlichen Sensorsystemen und/oder Abwehrsystemen bereitzustellen. Dabei ist ermöglicht, das zu verwendende Sensorsystem und/oder Abwehrsystem an eine gegenwärtige Lage anzupassen. Insbesondere ist eine Entscheidung, welches Sensorsystem und welches Abwehrsystem zu verwenden ist, von der Steuerungseinheit autonom treffbar. Auf diese Weise ist ein sicheres und zuverlässiges Abwehren der Fremddrohnen aus dem Überwachungsraum gewährleistet.

Besonders vorteilhaft ist die Steuerungseinheit eingerichtet, die zumindest eine Abwehreinheit und/oder die zumindest eine Sensoreinheit anhand von Merkmalen des Überwachungsraums und/oder einer Umgebung des Überwachungsraums auszuwählen. Somit kann die Wahl der Abwehreinheit und/oder der Sensoreinheit an lokale Gegebenheiten angepasst werden. Insbesondere ist die Abwehreinheit anhand von einer Anzahl und/oder Größe der Fremddrohnen auswählbar. Außerdem ist die Abwehreinheit vorteilhafterweise anhand von Merkmalen des Untergrunds unter dem Überwachungsraum auswählbar. Sollten sich auf dem Untergrund unterhalb des Überwachungsraums Menschen befinden, so ist insbesondere vorgesehen, dass ein Abwehrsystem gewählt wird, bei dem eine Gefährdung der Menschen ausgeschlossen ist. Ebenso ist die Wahl des Sensorsystems vorteilhafterweise an eine Umgebung anpassbar.

In einer bevorzugten Ausführungsform der Erfindung sind die Sensorsysteme mobil und/oder statisch. So können die Sensorsysteme vorteilhafterweise auf einer weiteren Fremddrohne installiert sein. Alternativ sind die Sensorsysteme bodengebunden, besonders vorteilhaft leicht verlegbar in einem Container. Alternativ oder zusätzlich ist vorgesehen, dass die Sensorsysteme kabellos oder kabelgebunden mit der Steuerungseinheit verbunden sind. Auf diese Weise lassen sich eine Vielzahl von Sensorsystemen auf einfache Weise mit der Steuerungseinheit verbinden, sodass die Steuerungseinheit aus einer großen Vielzahl von vorhandenen Sensorsystemen auswählen kann.

Die Steuerungseinheit ist bevorzugt eingerichtet, anhand von Daten der Sensoreinheit eine Klassifizierung von erfassten Fremddrohnen vorzunehmen. Anhand dieser Klassifizierung ist insbesondere ein Grad einer Kritikalität der Bekämpfung der einzelnen Fremddrohnen bestimmbar. In die Klassifizierung fließt vorteilhafterweise eine Größe, eine Geschwindigkeit, eine Flughöhe und/oder ein aktueller Kurs der Fremddrohne ein. Somit lässt sich mittels der Steuerungseinheit ein ausführliches und aussagekräftiges Bild der Lage darstellen.

Die Vielzahl von Sensorsystemen umfasst vorteilhafterweise Radarsensorsysteme und/oder Infrarotsensorsysteme und/oder bildgebende Sensorsysteme und/oder LIDAR-Sensorsysteme und/oder LADAR-Sensorsysteme und/oder akustische Sensorsysteme und/oder Sensorsysteme zum Erfassen einer elektromagnetischen Signatur. Mit den akustischen Sensorsystemen ist vorteilhafterweise eine Schallemission der Fremddrohne bestimmbar. Besonders vorteilhaft ist besagte Schallemission charakteristisch für einen gewissen Typ von Fremddrohnen. Mittels Sensorsystemen zum Erfassen von elektromagnetischen Signaturen ist insbesondere eine solche Fremddrohne detektierbar, die über einen Datenlink zu einer Bodenstation verfügt. Alternativ ist das Sensorsystem zum Erfassen einer elektromagnetischen Signatur eingerichtet, Signaturen einer On-Board-Elektronik der Fremddrohne zu erfassen.

Ebenso ist bevorzugt vorgesehen, dass die Vielzahl von Abwehrsystemen Laserwaffensysteme und/oder Lenkflugkörper und/oder Mikrowellensysteme und/oder elektrische Störsendersysteme umfasst. Dabei ist vorteilhafterweise vorgesehen, dass ein Lenkflugkörperabwehrsystem Lenkflugkörper umfasst, die eine maximale Länge von zwei Metern, bevorzugt von einem Meter aufweisen. Mit Laserwaffensystemen ist insbesondere ein gerichteter Laserstrahl aussendbar, mit dem die Fremddrohne zerstörbar ist. Bei den Mikrowellenabwehrsystemen handelt es sich vorteilhafterweise um gerichtete High-Power-Microwave-Abwehrsysteme, bei denen eine Störung oder Zerstörung der Fremddrohne durch hochenergetische Mikrowellen erfolgt. Die elektrischen Störsendersysteme umfassen vorteilhafterweise solche Abwehrsysteme, mit denen ein Datenlink oder eine On-Board-Elektronik oder ein Navigationsdatenempfänger, insbesondere ein GPS-Empfänger, der Fremddrohne gestört oder zerstört wird. Diese Störung erfolgt vorteilhafterweise durch Überlagerung der eigenen Signale der Fremddrohne mit Störsignalen, wobei die Störsignale mit einer hohen Sendeleistung ausgesandt werden. Alternativ oder zusätzlich umfassen die elektrischen Störsendesysteme solche Abwehrsysteme, die Navigationsdaten, insbesondere GPS-Daten, manipulieren, wodurch ein Kurs der Fremddrohne beeinflussbar ist. Ebenso ist vorteilhafterweise vorgesehen, dass eine Funkfernsteuerung oder ein Datenlink der Fremddrohne über ein Abwehrsystem der Drohnenabwehranlage entschlüsselbar ist, wodurch die Steuerung der Fremddrohne übernommen werden kann. Analog zu den Sensorsystemen ist insbesondere auch die Vielzahl von Abwehrsystemen mobil oder stationär ausgebildet. Alternativ oder zusätzlich ist die Vielzahl von Abwehrsystemen kabellos oder kabelgebunden mit der Steuerungseinheit verbunden. Somit stehen der Steuerungseinheit insbesondere eine Vielzahl von Abwehrsystemen zur Verfügung, sodass die Steuerungseinheit aus dieser Vielzahl ein an die Umgebung und/oder eine aktuelle Bedrohungslage ausgewählte Abwehrsysteme verwenden kann.

Schließlich betrifft die Erfindung ein Verfahren zum Abwehren von Fremddrohnen aus einem Überwachungsraum. Das Verfahren umfasst die folgenden Schritte: Zunächst erfolgt ein Bereitstellen einer Vielzahl von Sensorsystemen, wobei mit jedem Sensorsystem der Überwachungsraum abtastbar ist. Bei den Sensorsystemen handelt es sich insbesondere um Sensorsysteme wie oben beschrieben. Anschließend erfolgt der Schritt des Bereitstellens einer Vielzahl von Abwehrsystemen, wobei zumindest ein Abwehrsystem insbesondere ein Abwehrsystem wie zuvor beschrieben ist. Anschließend erfolgt das Aktivieren zumindest eines Sensors, wobei gleichzeitig eine Deaktivierung der übrigen Sensorsysteme der Vielzahl von Sensorsystemen erfolgt. Somit erfolgt eine Auswahl des zumindest einen Sensorsystems, das aktiviert werden soll, aus der Vielzahl von Sensorsystemen. Eine derartige Auswahl wird insbesondere anhand von örtlichen Gegebenheiten getroffen. Durch die passende Wahl des Sensorsystems oder der Sensorsysteme ist eine sichere und zuverlässige Abtastung des Überwachungsraums vorhanden. Schließlich ist vorgesehen, dass ein Auswählen zumindest eines Abwehrsystems zum Einwirken in den Überwachungsraum erfolgt. Wiederum erfolgt die Auswahl vorteilhafterweise anhand von örtlichen Gegebenheiten. Bei diesen örtlichen Gegebenheiten handelt es sich insbesondere um Merkmale des Überwachungsraums und/oder eine Umgebung des Überwachungsraums. So kann insbesondere in dem Fall, dass der Überwachungsraum von einem Schwarm von Fremddrohnen gefüllt wird, ein anderes Abwehrsystem ausgewählt werden, als in dem Fall, in dem lediglich eine einzelne Fremddrohne in dem Überwachungsraum vorhanden ist. Auch kann die Auswahl des Abwehrsystems davon abhängen, ob auf einem Untergrund unterhalb des Überwachungsraums Personen, insbesondere Zivilisten, vorhanden sind, sodass ein Herabfallen der Fremddrohne oder Trümmerteile der Fremddrohne vermieden werden soll. Somit ist mit dem erfindungsgemäßen Verfahren ein sicheres und zuverlässiges Abwehren von Fremddrohnen aus dem Überwachungsraum gegeben.

Die Erfindung wird nun anhand eines Ausführungsbeispiels unter Berücksichtigung von den beigefügten Zeichnungen im Detail beschrieben. In den Zeichnungen ist:
- Fig. 1: eine schematische Abbildung einer Drohnenabwehranlage gemäß einem Ausführungsbeispiel der Erfindung,
- Fig. 2: eine schematische Ansicht eines Abwehrsystems gemäß einem ersten Ausführungsbeispiel der Erfindung,
- Fig. 3: eine schematische Abbildung eines Abwehrsystems gemäß einem zweiten Ausführungsbeispiel der Erfindung, und
- Fig. 4: eine schematische Abbildung eines Abwehrsystems gemäß einem dritten Ausführungsbeispiel der Erfindung.

Fig. 1 zeigt eine Drohnenabwehranlage 1 zur Abwehr von Fremddrohnen 9, 10 aus einem Überwachungsraum 15. In Fig. 1 ist eine erste Fremddrohne 9 und eine zweite Fremddrohne 10 gezeigt, wobei sowohl die erste Fremddrohne 9 als auch die zweite Fremddrohne 10 in den Überwachungsraum 15 unbefugt eindringen. Bei der ersten Fremddrohne 9 handelt es sich insbesondere um ein autonom fliegendes Flugzeug, während die zweite Fremddrohne 10 einen Multicopter darstellt. Sowohl die erste Fremddrohne 9 als auch die zweite Fremddrohne 10 haben ein maximales Abfluggewicht von 50 kg.

Die Drohnenabwehranlage 1 umfasst eine Steuerungseinheit 4, mit der eine Sensoreinheit 2 und eine Abwehreinheit 3 ansteuerbar ist. Die Steuerungseinheit stellt somit ein Kommunikationssystem sowie ein Führungssystem dar.

Die Sensoreinheit 2 umfasst in dem in Fig. 1 gezeigten Ausführungsbeispiel ein erstes Sensorsystem 5 und ein zweites Sensorsystem 6. Bei dem ersten Sensorsystem 5 handelt es sich um eine Radaranlage, während es sich bei dem zweiten Sensorsystem 6 um einen bildgebenden Sensor handelt. Alternativ umfasst die Sensoreinheit 2 weitere optische Sensorsysteme und/oder LIDAR-Sensorsysteme und/oder LADAR-Sensorsysteme und/oder akustische Sensorsysteme und/oder Sensorsysteme zur Erfassung der elektromagnetischen Signatur der ersten Fremddrohne 9 oder der zweiten Fremddrohne 10.

Die Sensorsysteme 5, 6 sind drahtlos oder drahtgebunden an die Steuerungseinheit 4 angebunden. In dem in Fig. 1 gezeigten Beispiel ist sowohl das erste Sensorsystem 5 als auch das zweite Sensorsystem 6 drahtlos an die Steuerungseinheit 4 angebunden. Somit weisen die Sensorsysteme 5, 6 neben der sensortypischen Hardware und Software auch jeweils eine Kommunikationseinheit auf, die die Anbindung an die Steuerungseinheit 4 ermöglicht. Die Sensorsysteme 5, 6 liefern und empfangen über diese Kommunikationseinheit Informationen und Kommandos, wie insbesondere Bilddaten, Statusdaten und/oder Steuersignale, in einem vordefinierten Datenformat zu und von der Steuerungseinheit 4. Die Informationen von den Sensorsystemen 5, 6 lassen sich somit von der Steuerungseinheit bei der Analyse einer Bedrohungssituation verwenden.

Es ist aus der Fig. 1 ersichtlich, dass mit den Sensorsystemen 5, 6 der Überwachungsraum 15 abtastbar ist. Um den Überwachungsraum 15 abzutasten können die Sensorsysteme 5, 6 sowohl mobil als auch stationär sein. Besonders vorteilhaft sind die Sensorsysteme 5, 6 leicht verlegbar ausgebildet, insbesondere in einem Container. Alternativ oder zusätzlich sind die Sensorsysteme 5, 6 auf fliegenden Plattformen angebracht, sodass ein einfaches und vollständiges Abtasten des Überwachungsraums 15 ermöglicht ist.

Die Abwehreinheit 3 umfasst in dem in Fig. 1 gezeigten Ausführungsbeispiel ein erstes Abwehrsystem 7 und ein zweites Abwehrsystem 8. Dabei ist vorgesehen, dass das erste Abwehrsystem 7 eine Abfangdrohne 11, 12, 13 umfasst, was nachfolgend in Bezug auf die Fig. 2 bis 4 erklärt wird. Das zweite Abwehrsystem 8 umfasst vorteilhafterweise ein Laserwaffensystem, mit dem ein gerichteter Laserstrahl zur Zerstörung auf die erste Fremddrohne 9 oder die zweite Fremddrohne 10 lenkbar ist. Alternativ oder zusätzlich umfasst die Abwehreinheit 3 ein Abwehrsystem umfassend einen Lenkflugkörper. Ein derartiges Lenkflugkörperabwehrsystem ist vorteilhafterweise zum Starten von Lenkflugkörpern ausgebildet, wobei die Lenkflugkörper eine Länge von maximal zwei Metern, bevorzugt von maximal einem Meter, aufweisen. Ebenso ist vorgesehen, dass die Abwehreinheit alternativ oder zusätzlich Mikrowellenabwehrsysteme aufweist, die insbesondere durch Aussendung von hochenergetischen Mikrowellen die erste Fremddrohne 9 und/oder die zweite Fremddrohne 10 zerstören. Weiterhin ist alternativ oder zusätzlich vorgesehen, dass die Abwehreinheit 3 solche Abwehrsysteme aufweist, die einen Datenlink, eine On-Board-Elektronik, einen Navigationsempfänger, insbesondere einen GPS-Empfänger, oder eine Funkfernsteuerung der ersten Fremddrohne 9 und/oder der zweiten Fremddrohne 10 stören oder manipulieren. So lässt sich insbesondere durch das sogenannte GPS-Spoofing ein Kurs von den Fremddrohnen 9, 10 beeinflussen, indem manipulierte GPS-Signale an die Fremddrohnen 9, 10 gesendet werden.

Analog zu den Sensorsystemen 5, 6 sind die Abwehrsysteme 7, 8 entweder drahtlos oder drahtgebunden an die Steuerungseinheit 4 angebunden. In dem in Fig. 1 gezeigten Ausführungsbeispiel sind das erste Abwehrsystem 7 und das zweite Abwehrsystem 8 drahtlos an die Steuerungseinheit 4 angebunden. Hierzu weisen die Abwehrsysteme 7, 8 neben der abwehrsystemtypischen Hardware und Software auch jeweils eine Kommunikationseinheit auf, über die die Anbindung an die Steuerungseinheit 4 ermöglicht ist. Die Abwehrsysteme 7, 8 liefern und empfangen über diese Kommunikationseinheit Informationen und Kommandos, wie insbesondere Bilddaten, Statusdaten und/oder Steuersignale, in einem vordefinierten Datenformat zu und von der Steuerungseinheit 4. Die Abwehrsysteme 7, 8 können sowohl mobil als auch stationär sein. Besonders vorteilhaft sind die Abwehrsysteme leicht verlegbar in einem Container angeordnet.

Die Steuerungseinheit 4 ist zum Verarbeiten der Informationen, die von der Sensoreinheit 2 geliefert werden, ausgebildet. Somit erfasst die Steuerungseinheit 4 Informationen über die anfliegenden Fremddrohnen 9, 10, um die Abwehreinheit 3 zur Abwehr der Fremddrohnen 9, 10 ansteuern zu können. Eine Klassifizierung zur Entscheidung über die Einleitung von Gegenmaßnahmen erfolgt vorteilhafterweise über eine optische Identifikation oder durch eine Korrelation von akustischen Signalen oder durch eine elektromagnetische Signatur der Fremddrohnen 9, 10 jeweils mittels Abgleich aus einer vorhandenen Datenbank über bekannte Fremddrohnen.

Von der Steuerungseinheit ist, insbesondere abhängig von einer aktuellen Bedrohung und von örtlichen Gegebenheiten, aus der Vielzahl der Sensorsysteme 5, 6 ein Sensorsystem 5, 6 auswählbar, das zum Abtasten des Umgebungsraums 15 verwendet werden soll. Da die Art und Anzahl der Sensorsysteme 5, 6, die in die Sensoreinheit 2 integriert werden können, und damit an die Steuerungseinheit 4 angebunden werden können, über eine offene Systemarchitektur nicht beschränkt sind, ist eine effiziente und sichere Detektion der Fremddrohnen 9, 10 ermöglicht. So ist insbesondere je nach Umgebungsbedingungen oder Bedrohungssituationen der Einsatz unterschiedlicher Sensorsysteme sinnvoll. Insbesondere ist das bildgebende Sensoren umfassende zweite Sensorsystem 6 bei Nacht nicht geeignet. Dahingegen kann bei Tag das bildgebende Sensoren umfassende zweite Sensorsystem 6 gegenüber dem Radarsensoren umfassenden ersten Sensorsystem 5 überlegen sein.

Das Steuergerät 4 ist daher ausgebildet, die für den jeweiligen Einsatz vorhandenen Sensorsysteme zu bewerten und das am besten geeignete Sensorsystem 5, 6 auszuwählen. Alternativ oder zusätzlich ist vorgesehen, dass die Steuerungseinheit 4 gelieferte Informationen von allen Sensorsystemen 5, 6 auswertet, um daraus das am besten geeignete Signal zu bestimmen. So werden insbesondere die Sensordaten ausgewählt, die aufgrund der örtlichen Lagesituation am besten und zuverlässigsten geeignet sind.

Außerdem ist die Steuerungseinheit 4 eingerichtet, aus der Vielzahl von Abwehrsystemen 7, 8 ein Abwehrsystem 7, 8 zum Bekämpfen der Fremddrohnen 9, 10 auszuwählen. Wiederum ist nicht jedes Abwehrsystem 7, 8 zum Einsatz unter den gegebenen Bedingungen sinnvoll. So ist insbesondere ein Abschuss der Fremddrohnen 9, 10 durch ein geeignetes Abwehrsystem 7, 8 dann nicht sinnvoll, wenn sich die Fremddrohnen 9, 10 über Menschenansammlungen befinden. In diesem Fall ist die Steuerungseinheit 4 eingerichtet, ein Abwehrsystem 7, 8 auszuwählen, das gemäß den Fig. 2 bis 4 ausgebildet ist.

Durch die sinnvolle Kombination und Koppelung der verschiedenen Sensorsysteme 5, 6 und Abwehrsysteme 7, 8 ist die Wahrscheinlichkeit einer erfolgreichen Bekämpfung der Fremddrohnen 9, 10 erhöht.

Die Steuerungseinheit 4 sendet und empfängt Informationen und Kommandos in dem vordefinierten Datenformat von und zu den Sensorsystemen 5, 6 und Abwehrsystemen 7, 8. Dabei ist vorgesehen, dass die Steuerungseinheit 4 autark funktionsfähig ist. Alternativ oder zusätzlich kann die Steuerungseinheit 4 über ein Kommunikationsmodul mit externen Kommandoständen verbunden sein. Weiterhin kann die Steuerungseinheit 4 Informationen und Kommandos in dem vordefinierten Datenformat von und zu den Abfangdrohnen 11, 12, 13 senden und empfangen.

Fig. 2 zeigt ein Abwehrsystem 7 gemäß einem bevorzugten Ausführungsbeispiel der Erfindung. Dabei umfasst das Abwehrsystem 7 eine Abfangdrohne 11. Weiterhin umfasst das Abwehrsystem 7 eine Einfangvorrichtung 14, mit der eine Fremddrohne 10 einfangbar ist. Die in Fig. 2 gezeigte Fremddrohne 10 entspricht der zweiten Fremddrohne 10 aus Fig. 1.

Die Einfangvorrichtung 14 ist an der Abwehrdrohne 11 befestigt. Dazu ist die Einfangvorrichtung 14 als Netz ausgebildet, sodass mit dem Netz die Fremddrohne 10 einfangbar ist.

Es ist vorgesehen, dass das Netz derart stabil ausgebildet ist, dass die Fremddrohne 10, insbesondere Propeller der Fremddrohne 10, das Netz der Einfangvorrichtung 14 nicht zerstören.

Die Abwehrdrohne 11 ist insbesondere derart ausgebildet, dass diese zumindest ein Drittel, bevorzugt zumindest eine Hälfte, besonders vorteilhaft zumindest das vollständige Eigengewicht der Abwehrdrohne 11 als Nutzlast aufnehmen kann. Mittels dem Abwehrsystem 7 ist somit die Fremddrohne 10 aus dem Überwachungsraum 15 entfernbar.

Die Fig. 3 und 4 zeigen ein zweites und ein drittes Ausführungsbeispiel des Abwehrsystems 7. In dem zweiten Ausführungsbeispiel, das in Fig. 3 gezeigt ist, ist neben der ersten Abwehrdrohne 11 eine zweite Abwehrdrohne 12 vorhanden. Die erste Abwehrdrohne 11 und die zweite Abwehrdrohne 12 spannen die als Netz ausgebildete Einfangvorrichtung 14 auf. Dabei ist vorgesehen, dass die erste Abwehrdrohne 11 und die zweite Abwehrdrohne 12 über ein Kommunikationsmittel kommunizieren, sodass das Netz stets gespannt ist. Außerdem lässt sich über das Kommunikationsmittel eine Bewegung der ersten Abwehrdrohne 11 und der zweiten Abwehrdrohne 12 synchronisieren. Wiederum lässt sich mittels der Einfangvorrichtung 14 die Fremddrohne 10 einfangen oder alternativ ein Kurs der Fremddrohne 10 beeinflussen.

In Fig. 4 ist ein drittes Ausführungsbeispiel gezeigt, das analog zu dem zweiten Ausführungsbeispiel ausgebildet ist, wobei zusätzlich eine dritte Abwehrdrohne 13 zum Aufspannen der als Netz ausgebildeten Einfangvorrichtung 14 vorhanden ist.

Die Abwehrdrohnen 11, 12, 13 weisen insbesondere einen Datenlink auf, über den die Abwehrdrohnen 11, 12, 13 Signale von der Steuerungseinheit 4 empfangen können. Somit sind die Abwehrdrohnen 11, 12, 13 von der Steuerungseinheit 4 steuerbar, sodass eine Position und/oder ein Kurs und/oder eine Geschwindigkeit der Fremddrohne 10 von der Steuerungseinheit 4 an die Abwehrdrohnen 11, 12, 13 übertragbar sind. Alternativ oder zusätzlich weisen die Abwehrdrohnen 11, 12, 13 bevorzugt zumindest einen Sensor auf, mit dem die Fremddrohne 10 detektierbar ist. In diesem Fall können die Abwehrdrohnen 11, 12, 13 unabhängig von der Steuerungseinheit 4 operieren.

Neben der vorstehenden schriftlichen Beschreibung der Erfindung wird zu deren ergänzender Offenbarung hiermit explizit auf die zeichnerische Darstellung der Erfindung in den Fig. 1 bis 4 Bezug genommen.

### Bezugszeichenliste

- 1: Drohnenabwehranlage
- 2: Sensoreinheit
- 3: Abwehreinheit
- 4: Steuerungseinheit
- 5: Erstes Sensorsystem
- 6: Zweites Sensorsystem
- 7: Erstes Abwehrsystem
- 8: Zweites Abwehrsystem
- 9: Erste Fremddrohne
- 10: Zweite Fremddrohne
- 11: Erste Abwehrdrohne
- 12: Zweite Abwehrdrohne
- 13: Dritte Abwehrdrohne
- 14: Einfangvorrichtung
- 15: Überwachungsraum

## Patentansprüche

1. Drohnenabwehranlage (1) zur Abwehr von Fremddrohnen (9, 10) aus einem Überwachungsraum, umfassend:
- eine Sensoreinheit (2) mit einer Vielzahl von Sensorsystemen (5, 6), wobei mit jedem Sensorsystem (5, 6) der Überwachungsraum (15) abtastbar ist und die Vielzahl von Sensorsystemen (5, 6) eingerichtet ist, die Fremddrohne (9, 10) zu erfassen,
- eine Abwehreinheit (3) mit einer Vielzahl von Abwehrsystemen (7, 8), die eingerichtet sind, die Fremddrohne (9, 10) zu bekämpfen, wobei zumindest eines der Abwehrsysteme (7, 8) zumindest eine Abwehrdrohne (11, 12, 13) und eine an der Abwehrdrohne (11, 12, 13) befestigte Einfangvorrichtung (14), mit der die Fremddrohne (9, 10) einfangbar ist, aufweist, und
- eine Steuerungseinheit (4) zum Ansteuern und/oder Empfangen von Signalen der Sensoreinheit (2) und der Abwehreinheit (3), **dadurch gekennzeichnet, dass** die Steuerungseinheit (4) eingerichtet ist, zumindest ein Sensorsystem (5, 6) zum Abtasten des Überwachungsraums (15) anhand von Merkmalen des Überwachungsraums (15) und/oder einer Umgebung des Überwachungsraums (15) auszuwählen und zu aktivieren, und die übrigen Sensorsysteme (5, 6) der Sensoreinheit (2) zu deaktivieren, und aus der Vielzahl der Abwehrsysteme (7, 8) zumindest ein Abwehrsystem (7, 8) zum Einwirken in den Überwachungsraum (15) anhand von Merkmalen einer Umgebung des Überwachungsraums (15) auszuwählen.

2. Drohnenabwehranlage (1) nach Anspruch 1, **dadurch gekennzeichnet, dass** die Sensorsysteme (5, 6) mobil oder stationär sind und/oder kabellos oder kabelgebunden mit der Steuerungseinheit (4) verbunden sind.

3. Drohnenabwehranlage (1) nach Anspruch 1 oder 2, **dadurch gekennzeichnet, dass** die Steuerungseinheit (4) eingerichtet ist, anhand von Daten der Sensoreinheit (2) eine Klassifizierung von erfassten Fremddrohnen (9, 10) vorzunehmen.

4. Drohnenabwehranlage (1) nach einem der voranstehenden Ansprüche, **dadurch gekennzeichnet, dass** die Vielzahl von Sensorsystemen (5, 6) Radarsensorsysteme und/oder Infrarotsensorsysteme und/oder bildgebende Sensorsysteme und/oder LIDAR-Sensorsysteme und/oder LADAR-Sensorsysteme und/oder akustische Sensorsysteme und/oder Sensorsysteme zum Erfassen einer elektromagnetischen Signatur umfasst.

5. Drohnenabwehranlage (1) nach einem der voranstehenden Ansprüche, **dadurch gekennzeichnet, dass** die Vielzahl von Abwehrsystemen (7, 8) Laserwaffensysteme und/oder Lenkflugkörpersysteme und/oder Mikrowellenabwehrsysteme und/oder elektrische Störsendesysteme umfasst.

6. Drohnenabwehranlage (1) nach einem der voranstehenden Ansprüche, **dadurch gekennzeichnet, dass** die Einfangvorrichtung (14) ein Netz ist.

7. Drohnenabwehranlage (1) nach einem der vorhergehenden Ansprüche, **dadurch gekennzeichnet, dass** die Abwehrdrohne (11, 12, 13) zumindest einen Sensor zum Detektieren der Fremddrohnen (9, 10) aufweist.

8. Verfahren zum Abwehren von Fremddrohnen (9, 10) aus einem Überwachungsraum (15), umfassend die Schritte:
- Bereitstellen einer Vielzahl von Sensorsystemen (5, 6), wobei mit jedem Sensorsystem (5, 6) der Überwachungsraum abtastbar ist,
- Bereitstellen einer Vielzahl von Abwehrsystemen (7, 8), wobei zumindest ein Abwehrsystem zumindest eine Abwehrdrohne (11, 12, 13) und eine an der Abwehrdrohne (11, 12, 13) befestigte Einfangvorrichtung (14), mit der die Fremddrohne (9, 10) einfangbar ist, aufweist,
- anhand von Merkmalen des Überwachungsraums (15) und/oder einer Umgebung des Überwachungsraums (15) Auswählen und Aktivieren zumindest eines Sensorsystems (5, 6) zum Abtasten des Überwachungsraums (15) und Deaktivieren der übrigen Sensorsysteme (5, 6), und
- anhand von Merkmalen einer Umgebung des Überwachungsraums (15) Auswählen zumindest eines Abwehrsystems (7, 8) zum Einwirken in den Überwachungsraum (15) aus der Vielzahl der Abwehrsysteme (7, 8).

## Claims

1. Drone defence system (1) for repelling unknown drones (9, 10) from a monitoring space, comprising:
- a sensor unit (2) having a multiplicity of sensor systems (5, 6), wherein the monitoring space (15) can be scanned with each sensor system (5, 6) and the multiplicity of sensor systems (5, 6) are arranged to detect the unknown drones (9, 10),
- a repelling unit (3) having a multiplicity of repelling systems (7, 8) which are arranged to combat the unknown drones (9, 10), wherein at least one of the repelling systems (7, 8) has at least one repelling drone (11, 12, 13) and a capturing apparatus (14) which is affixed to the repelling drone (11, 12, 13) and by which the unknown drone (9, 10) can be captured, and
- a control unit (4) for driving and/or receiving signals of the sensor unit (2) and the repelling unit (3),
**characterised in that** the control unit (4) is arranged to select and activate at least one sensor system (5, 6) for scanning the monitoring space (15) on the basis of features of the monitoring space (15) and/or an area surrounding the monitoring space (15), and to deactivate the remaining sensor systems (5, 6) of the sensor unit (2), and to select from the multiplicity of the repelling systems (7, 8) at least one repelling system (7, 8) for acting upon the monitoring space (15) on the basis of features of an area surrounding the monitoring space (15).

2. Drone defence system (1) as claimed in claim 1, **characterised in that** the sensor systems (5, 6) are mobile or stationary and/or are connected in a wireless or wired manner to the control unit (4).

3. Drone defence system (1) as claimed in claim 1 or 2, **characterised in that** the control unit (4) is arranged to carry out a classification of detected unknown drones (9, 10) on the basis of data from the sensor unit (2).

4. Drone defence system (1) as claimed in any one of the preceding claims, **characterised in that** the multiplicity of sensor systems (5, 6) comprise radar sensor systems and/or infrared sensor systems and/or imaging sensor systems and/or LIDAR sensor systems and/or LADAR sensor systems and/or acoustic sensor systems and/or sensor systems for detecting an electromagnetic signature.

5. Drone defence system (1) as claimed in any one of the preceding claims, **characterised in that** the multiplicity of repelling systems (7, 8) comprise laser weapon systems and/or guided missile systems and/or microwave repelling systems and/or electrical jamming systems.

6. Drone defence system (1) as claimed in any one of the preceding claims, **characterised in that** the capturing apparatus (14) is a net.

7. Drone defence system (1) as claimed in any one of the preceding claims, **characterised in that** the repelling drone (11, 12, 13) has at least one sensor for detecting the unknown drones (9, 10).

8. Method for repelling unknown drones (9, 10) from a monitoring space (15), comprising the steps of:
- providing a multiplicity of sensor systems (5, 6), wherein the monitoring space can be scanned with each sensor system (5, 6),
- providing a multiplicity of repelling systems (7, 8), wherein at least one repelling system has at least one repelling drone (11, 12, 13) and a capturing apparatus (14) which is affixed to the repelling drone (11, 12, 13) and by which the unknown drone (9, 10) can be captured,
- selecting and activating at least one sensor system (5, 6) for scanning the monitoring space (15) on the basis of features of the monitoring space (15) and/or an area surrounding the monitoring space (15), and deactivating the remaining sensor systems (5, 6), and
- selecting from the multiplicity of repelling systems (7, 8) at least one repelling system (7, 8) for acting upon the monitoring space (15) on the basis of features of an area surrounding the monitoring space (15).

## Revendications

1. Installation de défense antidrone (1) destinée à repousser des drones étrangers (9, 10) hors d'un espace de surveillance, comprenant :
- une unité de capteurs (2) dotée d'une pluralité de systèmes de capteurs (5, 6), dans laquelle l'espace de surveillance (15) peut être balayé avec chaque système de capteurs (5, 6) et la pluralité de systèmes de capteurs est disposée pour saisir le drone étranger (9, 10),
- une unité de défense (3) dotée d'une pluralité de systèmes de défense (7, 8), lesquels sont disposés pour combattre le drone ennemi (9, 10), dans laquelle au moins un des systèmes de défense (7, 8) comporte au moins un drone de défense (11, 12, 13) et un système de piégeage (14) fixé au drone de défense (11, 12, 13) et pouvant piéger le drone étranger (9, 10), et
- une unité de commande (4) destinée à commander l'unité de capteurs (2) et l'unité de défense (3) et/ou à recevoir des signaux de celles-ci,
**caractérisée en ce que** l'unité de commande (4) est disposée pour sélectionner et pour activer au moins un système de capteurs (5, 6) afin de balayer l'espace de surveillance (15) à l'aide de caractéristiques de l'espace de surveillance (15) et/ou d'environs de l'espace de surveillance (15), et pour désactiver les autres systèmes de capteurs (5, 6) de l'unité de capteurs (2), et pour sélectionner parmi la pluralité de systèmes de défense (7, 8) au moins un système de défense (7, 8) pour agir dans l'espace de surveillance (15) à l'aide de caractéristiques d'environs de l'espace de surveillance (15).

2. Installation de défense antidrone (1) selon la revendication 1, **caractérisée en ce que** les systèmes de capteurs (5, 6) sont mobiles ou stationnaires et/ou sont raccordés de manière filaire ou sans fil à l'unité de commande (4).

3. Installation de défense antidrone (1) selon la revendication 1 ou 2, **caractérisée en ce que** l'unité de commande (4) est disposée pour effectuer une classification des drones étrangers saisis (9, 10) à l'aide de données de l'unité de capteur (2).

4. Installation de défense antidrone (1) selon l'une des revendications précédentes, **caractérisée en ce que** la pluralité de systèmes de capteurs (5, 6) comprend des systèmes de capteurs radar et/ou des systèmes de capteurs infrarouges et/ou des systèmes d'imagerie et/ou des systèmes de capteurs LIDAR des systèmes de capteurs LADAR et/ou des systèmes de capteurs acoustiques et/ou des systèmes de capteurs saisissant une signature électromagnétique.

5. Installation de défense antidrone (1) selon l'une des revendications précédentes, **caractérisée en ce que** la pluralité de systèmes de défense (7, 8) comporte des systèmes d'armes laser et/ou des systèmes de missiles téléguidés et/ou des systèmes de défense à micro-ondes et/ou des systèmes d'émission de perturbations électriques.

6. Installation de défense antidrone (1) selon l'une des revendications précédentes, **caractérisée en ce que** le système de piégeage (14) est un filet.

7. Installation de défense antidrone (1) selon l'une des revendications précédentes, **caractérisée en ce que** le drone de défense (11, 12, 13) comporte au moins un capteur pour la détection des drones étrangers (9, 10).

8. Procédé destiné à repousser des drones étrangers (9, 10) hors d'un drone étranger (9, 10), comprenant les étapes :
- préparation d'une pluralité de systèmes de capteurs (5, 6), dans lequel l'espace de surveillance (15) peut être balayé avec chaque système de capteurs (5, 6),
- préparation d'une pluralité de systèmes de défense (7, 8), dans lequel au moins un système de défense comporte au moins un drone de défense (11, 12, 13) et un système de piégeage (14) fixé au drone de défense (11, 12, 13) et pouvant piéger le drone étranger (9, 10),
- à l'aide de caractéristiques de l'espace de surveillance (15) et/ou d'environs de l'espace de surveillance (15), sélection et activation d'au moins un système de capteurs (5, 6) afin de balayer l'espace de surveillance (15) et désactivation des autres systèmes de capteurs (5, 6), et
- à l'aide de caractéristiques d'environs de l'espace de surveillance (15), sélection d'au moins un système de défense (7, 8) pour agir dans l'espace de surveillance (15) parmi la pluralité de systèmes de défense (7, 8).
